# EUROPÄISCHE PATENTSCHRIFT

(11) **EP 0 730 077 B1**
(45) Veröffentlichungstag und Bekanntmachung des Hinweises auf die Patenterteilung: **08.09.1999**
(21) Anmeldenummer: 96102555.8
(22) Anmeldetag: 21.02.1996
(51) Int. Cl.: E05F 3/22

(54) **Haubenhalter an Abdeckhauben für Türschliessergehäuse**
Cover holder on covers for door closer cases
Elément de rétention de couvercle pour boîtiers de ferme-portes

(30) Priorität: 03.03.1995 DE 29503529 U
(43) Veröffentlichungstag der Anmeldung: 04.09.1996
(73) Patentinhaber: Gretsch-Unitas GmbH Baubeschläge, D-71254 Ditzingen (DE)
(72) Erfinder: Schröder, Gerhard, 75233 Tiefenbronn (DE); Mauckner, Dieter, 71229 Leonberg (DE)
(74) Vertreter: KOHLER SCHMID + PARTNER

(56) Entgegenhaltungen:
- US-A- 5 187 835

## Beschreibung

Die Erfindung betrifft einen Haubenhalter an Abdeckhauben für zylindrische Türschließergehäuse, welcher in Einbaulage an der Abdeckhaube sowie an dem Türschließergehäuse gehalten ist und wenigstens eine Haltefeder zum Abstützen der Abdeckhaube an dem Türschließergehäuse aufweist, wobei die Abdeckhaube an dem Türschließergehäuse drehfest gelagert und die Haltefeder bzw Haltefedern in Einbaulage an dem Türschließergehäuse verrastet ist bzw. sind.

Ein derartiger Haubenhalter ist beispielsweise durch die US 5,187,835 bekannt geworden.

Derartige Haubenhalter werden zum insbesondere lösbaren Befestigen von Abdeckhauben an Türschließergehäusen verwendet, wobei die Abdeckhauben ihrerseits das Türschließergehäuse und das darin enthaltene Türschließergetriebe gegen Umwelteinflüsse bzw. Verschmutzung schützen und der Türschließer-Anlage ein ansprechendes Aussehen geben.

Der aus der US 5,187,835 bekannte Haubenhalter ist einteilig mit einer U-förmigen Abdeckhaube gebildet, wobei die Haltfedern Rastnasen sind, die am freien Rand der Abdeckhaube vorgesehen sind und in entsprechende Nuten im Türschließergehäuse verrastend eingreifen. Damit die Abdeckhaube einerseits auf der Grundfläche des Türschließer-Grundkörpers anliegt und andererseits ihre Rastnasen in entsprechende Nuten im Grundkörper eingreifen können, muß sich die Mantelfläche des Grundkörpers in Richtung auf ihre Grund- oder Bodenfläche nach außen konkav wölben und müssen sich die Nuten nahe der Bodenfläche in der Außenfläche des Grundkörpers befinden. Der bekannte Haubenhalter bzw. die Abdeckhaube kann daher nur an Türschließern mit etwa halbzylinderförmigen Grundkörper angebracht werden. Außerdem muß die Abdeckhaube derart elastische freie Enden aufweisen, daß die Rastnasen über den halbzylindrischen Grundkörper in Eingriff mit den Nuten bringbar sind.

Der Erfindung im jetzt vorliegenden Umfange liegt demgegenüber die Aufgabe zugrunde, einen Haubenhalter der eingangs genannten Art dahingehend weiterzubilden, daß auch bei Türschließern mit zylindrischem Türschließergehäuse eine sichere Abstützung der Abdeckhaube im Bereich der Bodenfläche des Türschließergehäuses möglich ist.

Diese Aufgabe wird erfindungsgemäß dadurch gelöst, daß der Haubenhalter ein separat an der Abdeckhaube montierbares Teil ist und als Haltefedern wenigstens zwei federnde Rastzungen aufweist, welche sich in Einbaulage jeweils zwischen dem höchsten Punkt der zylindrischen Mantelfläche und an dem zu der Montagelfläche des Türschließergehäuses weisenden Teil der zylindrischen Mantelfläche des Türschließergehäuses mit Abstand voneinander in Umfangsrichtung der zylindrischen Mantelfläche abstützend, die zylindrische Mantelfläche hintergreifen.

Die Verwendung zweier Haltefedern bedingt eine stabilisierende und einem Schlackerspiel entgegenwirkende Zweipunktabstützung der Abdeckhaube an dem Türschließgehäuse. Kommt die Abdeckhaube darüber hinaus noch an weiteren Punkten, beispielsweise des Türschließergehäuses, zur Anlage, so ist eine spielfreie Lagerung der Abdeckhaube gewährleistet. Darüber hinaus unterstützen die federnden Rastzungen bei entsprechender Ausbildung die Montage der Abdeckhaube. So ist es konstruktiv möglich, die Rastzungen derart auszurichten, daß sie ab einem gewissen Stadium der Bewegung, mit der Abdeckhaube auf das Türschließergehäuse aufgeschoben wird, die Abdeckhaube in Aufschubrichtung kraftbeaufschlagen. Die Verrastbarkeit der Haltefeder an dem Türschließergehäuse erlaubt eine einfache Montage und bei entsprechender Ausgestaltung der Rastverbindung eine ebenso einfache Demontage der Abdeckhaube. So läßt sich die Abdeckhaube einhändig auf das Türschließergehäuse aufschieben und selbsttätig in ihrer Einbaulage fixieren.

Im Falle von erfindungsgemäßen Haubenhaltern an Abdeckhauben für auf einer Grundfläche angeordnete Türschließergehäuse ist in Weiterbildung der Erfindung vorgesehen, daß die Haltefeder(n) die Abdeckhaube gegen die Grundfläche des Türschließergehäuses abstützt (abstützen). Derartige Haubenhalter sorgen dafür, daß die Abdeckhaube an ihrer offenseitig umlaufenden Kante an der Grundfläche des Türschließergehäuses anliegt. Die drehfeste Lagerung der Abdeckhaube an dem Türschließergehäuse wird demnach durch die Haltefeder(n) selbst bewirkt. Damit zweckmäßigerweise verbunden ist eine stabile und gegen unterwünschtes Schlackern gesicherte Abstützung der Abdeckhaube.

Eine bevorzugte Ausführungsform des erfindungsgemäßen Haubenhalters zeichnet sich dadurch aus, daß die Haltefeder(n) die Abdeckhaube unter Vorspannung abstützt (abstützen). Aufgrund ihrer Vorspannung ist die Haltefeder bzw. sind die Haltefedern eines derartigen Haubenhalters in der Lage, Fertigungstoleranzen an den aneinander abzustützenden Bauteilen auszugleichen.

Dem Einrasten der Haltefedern an dem jeweils zugehörigen Türschließergehäuse geht eine Gleitbewegung des dem Türschließergehäuse zugewandten Endes der jeweiligen Haltefeder entlang der Gehäuseoberfläche voraus. Ein entsprechender schleifender Kontakt zwischen Haltefedern und Türschließergehäuse ergibt sich bei der Demontage von Abdeckhauben. Damit sich nun die bei den beschriebenen Gleitbewegungen an der Berührungsfläche von Haltefeder und Türschließergehäuse auftretende Reibung auf ein Minimum reduziert, ist in weiterer Ausgestaltung der Erfindung vorgesehen, daß die Haltefeder(n) an dem das Türschließergehäuse beaufschlagenden Ende abgerundet, vorzugsweise mit zylindrischem Querschnitt, ausgebildet ist (sind). An sphärisch gekrümmten Federenden ergibt sich eine Punktberührung, an zylindrischen Federenden eine linienförmige Berührung mit der Gegenfläche des Türschließergehäuses.

Erfindungsgemäß kann eine spielfreie Lagerung der Abdeckhaube an dem Türschließergehäuse dadurch erreicht werden, daß zwischen dem Haubenhalter und dem Türschließergehäuse und gleichzeitig zwischen dem Haubenhalter und der Abdeckhaube eine gegen unerwünschte Relativbewegungen gesicherte Abstützung vorgesehen ist.

Der Festlegung des Haubenhalters an dem Türschließergehäuse dient es, daß - wie in weiterer Ausgestaltung der Erfindung vorgesehen - der Haubenhalter in Einbaulage an einer Anlagefläche formschlüssig an einer Gegenfläche des Türschließergehäuses abgestützt ist. Im Sinne einer spielfreien Lagerung des Haubenhalters an der Abdeckhaube ist erfindungsgemäß vorgesehen, daß der Haubenhalter an der Abdeckhaube flächig und/oder über federnde Positionierarme abgestützt ist. Zudem erleichtern die Abstützflächen der erfindungsgemäßen Haubenhalter ebenso wie deren federnde Positionierarme die Montage der Abdeckhaube, indem sie beispielsweise bei der Vormontage des Haubenhalters für eine Zwangsführung von Haubenhalter und Abdeckhaube in ihre Sollstellung relativ zueinander sorgen.

Die Montagearbeiten werden des weiteren dadurch erleichtert, daß der Haubenhalter klemmend an der Abdeckhaube gehalten ist. Die Klemmverbindung von Haubenhalter und Abdeckhaube erlaubt es außerdem, die Abdeckhaube jederzeit ohne Einsatz von Montagehilfsmitteln zu demontieren.

In Einzelfällen kann es jedoch zweckmäßig sein, die Demontage der Abdeckhaube zu erschweren, ohne jedoch die Handhabungsfreundlichkeit bei der Montage zu beeinträchtigen. So sollen sich etwa Abdeckhauben auch an Türschließer-Anlagen in öffentlichen Gebäuden möglichst einfach anbringen lassen. Gleichzeitig soll das Abnehmen der Abdeckhauben aber, beispielsweise zum Schutz gegen Vandalismus, nur unter erschwerten Bedingungen möglich sein. Insbesondere für derartige Einsatzfälle ist eine Ausführungsform des erfindungsgemäßen Haubenhalters bestimmt, bei der der Haubenhalter einen in Längsrichtung des Türschließergehäuses über dieses vorstehenden und in dieser Richtung federnden Rastvorsprung aufweist und an diesem über eine an der zugeordneten Stirnfläche der Abdeckhaube vorgesehene Rastaufnahme mit der Abdeckhaube lösbar verrastet ist und welche sich dadurch auszeichnet, daß der Haubenhalter die mit ihm verrastete Abdeckhaube über die Haltefeder(n), gegen Abziehen von dem Türschließergehäuse gesperrt, an letzterem abstützt. Unter Verwendung eines derartigen Haubenhalters läßt sich die Abdeckhaube, wie bereits vorstehend beschrieben, auf einfachste Art und Weise, beispielsweise durch einhändiges Aufschieben auf das Türschließergehäuse, anbringen. Ein entsprechendes Abziehen der aus dem Haubenhalter und der Abdeckhaube bestehenden Baueinheit von dem Türschließergehäuse wird jedoch durch die Haltefeder(n) verhindert. Statt dessen bedarf es zum Abnehmen der Abdeckhaube eines Montagehilfsmittels, etwa eines Schraubendrehers, mit dem sich der in die Stirnfläche der Abdeckhaube eingreifende Rastvorsprung des Haubenhalters in das Innere der Abdeckhaube eindrücken und dadurch die zwischen dem Haubenhalter und der Abdeckhaube bestehende Verriegelung lösen läßt. Erst danach kann die Abdeckhaube von dem nach wie vor in Einbaulage gehaltenen Haubenhalter getrennt werden.

Eine zweckmäßige und konstruktiv einfach gestaltete Ausführungsform der Erfindung, mit der sich vorstehend beschriebene Funktionen realisieren lassen, ist dadurch gekennzeichnet, daß der Haubenhalter im Querschnitt im wesentlichen U-förmig ausgebildet ist, wobei die Stegfläche des Haubenhalters einer Stirnfläche der Abdeckhaube sowie der entsprechenden Stirnfläche des Türschließergehäuses zugeordnet ist, eine an der der Abdeckhaube zugewandten Seite mit dem Rastvorsprung versehene federnde Riegelzunge und an der dem Türschließergehäuse zugewandten Seite eine U-förmig geöffnete und die Anlagefläche zur Formschlußverbindung mit dem Türschließergehäuse bildende Anschlagrippe aufweist und wobei die Schenkelflächen des Haubenhalters in Längsrichtung des Türschließergehäuses mit diesem überlappen, an der dem Türschließergehäuse zugewandten Seite jeweils eine der federnden Rastzungen, an der der Abdeckhaube zugewandten Seite unter Bildung der flächigen Abstützung der Abdeckhaube jeweils eine Klemmfeder zur Herstellung der Klemmverbindung mit der Abdeckhaube und jeweils einen gegen die Abdeckhaube vorstehenden federnden Positionierarm aufweisen.

Ist der Haubenhalter - wie dies erfindungsgemäß außerdem vorgesehen ist - bezüglich einer längs des Türschließergehäuses senkrecht zu dessen Montageebene verlaufenden Mittelebene symmetrisch ausgebildet, so läßt er sich wahlweise an jeder der beiden Stirnflächen des Türschließergehäuses verwenden.

Insbesondere aus Kostengründen ist es zweckmäßig, daß erfindungsgemäße Haubenhalter als Kunststoff-Spritzgußteile ausgebildet sind.

Die Erfindung wird nachfolgend anhand schematischer Darstellungen zu einem Ausführungsbeispiel näher erläutert. Es zeigen:
- Fig. 1a: eine erste Ansicht eines Haubenhalters,
- Fig. 1b: einen Schnitt entlang Linie I-I in Fig. 1a,
- Fig. 1c: eine Ansicht in Richtung des Pfeils A in Fig. 1a,
- Fig. 1d: einen Schnitt entlang Linie II-II in Fig. 1c,
- Fign. 2a und 2b: den Haubenhalter der Fign. 1a bis 1d sowie eine Abdeckhaube in Vormontage-Ausgangslage,
- Fig. 3: die Baueinheit aus Haubenhalter und Abdeckhaube der Fign. 1a bis 2b bei der Endmontage und
- Fig. 4: einen Schnitt durch die Abdeckhaube in Endmontagelage.

In den Fign. 1a bis 1d dargestellt ist ein im Querschnitt im wesentlichen U-förmiger Haubenhalter 1 mit einer Stegfläche 2 sowie dazu senkrecht verlaufenden Schenkelflächen 3, 4. In der Stegfläche 2 des als Spritzgußteil gefertigten Haubenhalters 1 sind eine schlüssellochartige öffnung 5 sowie dieser benachbarte fensterartige Aussparungen 6, 7 vorgesehen. In das Innere der schlüssellochartigen Öffnung 5 ragt eine senkrecht zu der Zeichenebene der Fig. 1a federnde Riegelzunge 8 mit einem mittigen Rastvorsprung in Form eines Rastzapfens 9. Zur Gewährleistung der elastischen Beweglichkeit ist die Riegelzunge 8 mit einer Dünnstelle 10 an den benachbarten Bereich der Stegfläche 2 angespritzt. An ihrer insbesondere in Fig. 1d gezeigten Rückseite weist die Stegfläche 2 eine U-förmige Anschlagrippe 11 mit einer senkrecht von der Stegfläche 2 vorstehenden Anlagefläche 12 auf.

Die Schenkelflächen 3, 4 sind mit Haltefedern in Form von gegeneinander gerichteten elastischen Rastzungen 13, 14 und federnden Positionierarmen 15, 16 versehen. In fensterartige Aussparungen der Schenkelflächen 3, 4 ragen Klemmfedern 17, 18, die in Ausgangslage über die Schenkelflächen 3, 4 ebenso vorstehen wie die Riegelzunge 8 mit dem Rastzapfen 9 über die Stegfläche 2. Die freien Enden der Rastzungen 13, 14 sowie der Positionierarme 15, 16 sind mit einem zylindrischen Querschnitt ausgebildet. Die wahlweise Rechts-/Linksverwendbarkeit des Haubenhalters 1 resultiert aus seiner symmetrischen Ausbildung bezüglich der in der Schnittlinie I-I der Fig. 1a senkrecht zu der Zeichenebene verlaufenden Mittelebene.

Wie aus den Fign. 2a und 2b hervorgeht, wird bei der Montage einer Abdeckhaube 19 an dieser zunächst der Haubenhalter 1 vormontiert. An Stirnflächen 20, 21 ist die Abdeckhaube 19 mit Rastaufnahmen 22, 23 versehen. In einer Längsfläche 24 ist ein randoffener Ausschnitt 25 ausgespart.

Zur Vormontage wird nun der Haubenhalter 1 mit den Positionierarmen 15, 16 zuvorderst in das Innere der Abdeckhaube 19 eingesetzt. Dabei wird der Haubenhalter 1 derart ausgerichtet, daß der Rastzapfen 9 in die Rastaufnahme 22 an der Stirnfläche 20 der Abdeckhaube 19 eingreift. Die Schenkelflächen 3. 4 des Haubenhalters 1 sorgen für dessen flächige Abstützung im Innern der Abdeckhaube 19. Eine klemmende Verbindung zwischen beiden Bauteilen wird hergestellt mit Hilfe der Klemmfedern 17, 18, die im Zusammenwirken mit der Formschlußverbindung zwischen dem Rastzapfen 9 und der Rastaufnahme 22 den Haubenhalter 1 an der Abdeckhaube 19 in Vormontagelage fixieren.

Gemäß Fig. 3 wird im Laufe der Endmontage zunächst die aus der Abdeckhaube 19 sowie dem Haubenhalter 1 bestehende Baueinheit mit ihrem dem Haubenhalter 1 abgewandten Ende an die Montagefläche eines Türschließergehäuses 26 angesetzt. Dabei ist das mit dem vormontierten Haubenhalter 1 versehene Ende der Abdeckhaube 19 unter einem spitzen Winkel gegen die Montageebene des Türschließergehäuses 26 verschwenkt ausgerichtet. Ausgehend von der in Fig. 3 gezeigten Stellung wird die Abdeckhaube 19 durch Verschieben in Längsrichtung über die Rastaufnahme 23 an inrer Stirnfläche 21 mit einem in Fig. 3 nicht erkennbaren Lagerzapfen an der zugeordneten Stirnfläche des Türschließergehäuses 26 zum Eingriff gebracht. Anschließend wird das freie Ende der Abdeckhaube 19 mit dem daran vormontierten Haubenhalter 1 in Richtung des Pfeiles 27 in Fig. 3 gegen die Montagefläche des Türschließergehäuses 26 geschwenkt. Bei dieser Schwenkbewegung laufen die Rastzungen 13, 14 zunächst auf die Mantelfläche des zylindrischen Türschließergehäuses 26 auf. Bei fortgesetzter Schwenkbewegung gleiten sie mit ihren im Querschnitt zylindrischen Enden an der Mantelfläche des Türschließergehäuses 26 entlang. Da zwischen den im Querschnitt zylindrischen Enden der Rastzungen 13, 14 und der Mantelfläche des Türschließergehäuses 26 eine lediglich linienförmige Berührung stattfindet, wird dieser Gleitbewegung ein relativ geringer Reibungswiderstand entgegengesetzt. Mit der Gleitbewegung verbunden ist eine gegen Federkraft ausgeführte Schwenkbewegung der Rastzungen 13, 14 in Richtung auf die jeweils zugeordnete Schenkelfläche 3, 4 des Haubenhalters 1. Sobald nun die freien Enden der Rastzungen 13, 14 jeweils den "höchsten" Punkt des zylindrischen Türschließergehäuses 26 passiert haben, schwenken sie aufgrund der wirksamen Federkraft selbsttätig in ihre beispielsweise in Fig. 1a gezeigte Ausgangslage zurück. Dabei stützen sich die Rastzungen 13, 14 an dem zu der Montagefläche weisenden Teil der Mantelfläche des Türschließergehäuses 26 ab. Das Abdeckgehäuse 19 erfährt infolge des Rückfederns der Rastzungen 13, 14 eine Kraftbeaufschlagung in Richtung auf die Montagefläche des Türschließergehäuses 26, wodurch das Aufschieben der Abdeckhaube 19 unterstützt wird. Diese kommt schließlich über die Rastzungen 13, 14 beaufschlagt mit ihrem öffnungsrand an der Montagefläche des Türschließergehäuses 26 zur Anlage. Die beschriebenen montageunterstützenden Effekte ergeben sich im übrigen an allen Bauformen von Türschließergehäusen mit sich in Montagerichtung verjüngender Gehäusekontur.

In der Endmontagestellung, in der die Abdeckhaube (19) spielfrei abgestützt gehalten ist, umschließt der randoffene Ausschnitt 25 die in Fig. 3 andeutungsweise erkennbare und aus der Abdeckhaube 19 nach oben austretende Welle der gezeigten Türschließer-Anlage. Die U-förmige Anschlagrippe 11 umgreift einen an der in Fig. 3 sichtbaren Stirnfläche des Türschließerghäuses 26 vorgesehenen Vorsprung und schafft dadurch eine formschlüssige Verbindung zwischen dem Haubenhalter 1 und dem Türschließergehäuse 26.

Wie insbesondere aus Fig. 4 hervorgeht, sorgen nicht zuletzt die Positionierarme 15, 16 für eine sichere Abstützung der Abdeckhaube 19 an dem Haubenhalter 1. Darüber hinaus bewirken die Positionierarme 15, 16 eine Selbstzentrierung von Abdeckhaube 19 und Haubenhalter 1 relativ zueinander. Gleichwohl läßt sich auch ohne die Positionierarme 15, 16 ein funktionstüchtiger Haubenhalter realisieren.

Zur Demontage läßt sich die in Einbaulage gehaltene Abdeckhaube 19 gemeinsam mit dem daran formschlüssig befestigten Haubenhalter 1 in Richtung des Pfeiles 3 gemäß Fig. 4 von dem Türschließergehäuse 26 abziehen. Auch bei dieser Gelegenheit wirken die im Querschnitt zylindrischen Enden der Rastzungen 13, 14 reibungsvermindernd.

Als Haltefedern dienende Rastzungen 13a, 14a einer Haubenhalter-Bauform, die beim Abnehmen der Abdeckhaube 19 zusätzliche Demontagemaßnahmen erforderlich machen, sind in Fig. 4 gestrichelt angedeutet. Die Rastzungen 13a, 14a sind verglichen mit den Rastzungen 13, 14 unter einem größeren Winkel gegen die Horizontale gegeneinander geneigt. Infolgedessen sperren die Rastzungen 13a, 14a den betreffenden Haubenhalter und somit auch die damit über den an der Riegelzunge vorgesehenen Rastzapfen formschlüssig verbundene Abdeckhaube 19 gegen ein Abziehen in Richtung des Pfeiles B. Zur Demontage der Abdeckhaube 19 ist daher zunächst mit Hilfe eines Hilfsmittels, beispielsweise eines Schraubendrehers, die Formschlußverbindung zwischen der Abdeckhaube 19 und dem Haubenhalter zu lösen. Zu diesem Zweck läßt sich der in die Rastaufnahme 22 der Abdeckhaube 19 eingreifende Rastzapfen so weit in das Haubeninnere zurückdrücken, bis er die Abdeckhaube 19 freigibt. Nunmehr kann die Abdeckhaube 19 in Richtung des Pfeiles B abgezogen werden. Der Haubenhalter verbleibt, an dem Türschließergehäuse 26 über die Rastzungen 13a, 14a abgestützt, in seiner Einbaulage und läßt sich nach dem Entfernen der Abdeckhaube 19 von dem Türschließergehäuse 26 in dessen Längsrichtung abziehen. Eine unbefugte Demontage der Abdeckhaube 19 etwa an Türschließer-Anlagen in öffentlichen Gebäuden, wird zum Schutze der Anlage gegen Vandalismus durch die beschriebene Ausführungsform des Haubenhalters erheblich erschwert.

## Patentansprüche

1. Haubenhalter (1) an Abdeckhauben (19) für zylindrische Türschließergehäuse (26), welcher in Einbaulage an der Abdeckhaube (19) sowie an dem Türschließergehäuse (26) gehalten ist und wenigstens eine Haltefeder (13, 14; 13a, 14a) zum Abstützen der Abdeckhaube (19) an dem Türschließergehäuse (26) aufweist, wobei die Abdeckhaube (19) an dem Türschließergehäuse (26) drehfest gelagert und die Haltefeder bzw. Haltefedern (13, 14; 13a, 14a) in Einbaulage an dem Türschließergehäuse (26) verrastet ist bzw sind,
dadurch gekennzeichnet,
daß der Haubenhalter (1) ein separat an der Abdeckhaube (19) montierbares Teil ist und als Haltefedern (13, 14, 13a, 14a) wenigstens zwei federnde Rastzungen (13, 14; 13a, 14a) aufweist, welche, sich in Einbaulage jeweils zwischen dem höchsten Punkt der zylindrischen Mantelfläche und an dem zu der Montagefläche des Türschließergehäuses (26) weisenden Teil der zylindrischen Mantelfläche des Türschließergehäuses (26) mit Abstand voneinander in Umfangsrichtung der zylindrischen Mantelfläche abstützend, die zylindrische Mantelfläche hintergreifen.

2. Haubenhalter nach Anspruch 1 an Abdeckhauben (19) für auf einer Grundfläche angeordnete Türschließergehäuse (26), dadurch gekennzeichnet, daß die Haltefeder(n) (13, 14; 13a, 14a) die Abdeckhaube (19) gegen die Grundfläche des Türschließergehäuses (26) abstützt (abstützen).

3. Haubenhalter nach Anspruch 1 oder 2, dadurch gekennzeichnet, daß die Haltefeder(n) (13, 14; 13a, 14a) die Abdeckhaube (19) unter Vorspannung abstützt (abstützen).

4. Haubenhalter nach einem der vorhergehenden Ansprüche, dadurch gekennzeichnet, daß die Haltefeder(n) (13, 14; 13a, 14a) an dem das Türschließergehäuses (26) beaufschlagenden Ende abgerundet, vorzugsweise mit zylindrischem Querschnitt, ausgebildet ist (sind).

5. Haubenhalter nach einem der vorhergehenden Ansprüche, dadurch gekennzeichnet, daß der Haubenhalter (1) in Einbaulage an einer Anlagefläche (12) formschlüssig an einer Gegenfläche des Türschließergehäuses (26) abgestützt ist.

6. Haubenhalter nach einem der vorhergehenden Ansprüche, dadurch gekennzeichnet, daß der Haubenhalter (1) an der Abdeckhaube (19) flächig abgestützt ist.

7. Haubenhalter nach einem der vorhergehenden Ansprüche, dadurch gekennzeichnet, daß der Haubenhalter (1) über federnde Positionierarme (15, 16) an der Abdeckhaube (19) abgestützt ist.

8. Haubenhalter nach einem der vorhergehenden Ansprüche, dadurch gekennzeichnet, daß der Haubenhalter (1) klemmend an der Abdeckhaube (19) gehalten ist.

9. Haubenhalter nach einem der vorhergehenden Ansprüche, wobei der Haubenhalter (1) einen in Längsrichtung des Türschließergehäuses (26) über dieses vorstehenden und in dieser Richtung federnden Rastvorsprung (9) aufweist und an diesem über eine an der zugeordneten Stirnfläche (20) der Abdeckhaube (19) vorgesehene Rastaufnahme (22) mit der Abdeckhaube (19) lösbar verrastet ist, dadurch gekennzeichnet, daß der Haubenhalter (1) die mit ihm verrastete Abdeckhaube (19) über die Haltefeder(n) (13a, 14a), gegen Abziehen von dem Türschließergehäuse (26) gesperrt, an letzterem abstützt.

10. Haubenhalter nach Anspruch 9, dadurch gekennzeichnet, daß der Haubenhalter (1) im Querschnitt im wesentlichen U-förmig ausgebildet ist, wobei die Stegfläche (2) des Haubenhalters (1) einer Stirnfläche (20) der Abdeckhaube (19) sowie der entsprechenden Stirnfläche des Türschließergehäuses (26) zugeordnet ist, eine an der der Abdeckhaube (19) zugewandten Seite mit dem Rastvorsprung (9) versehene federnde Riegelzunge (8) und an der dem Türschließergehäuse (26) zugewandten Seite eine U-förmig geöffnete und die Anlagefläche (12) zur Formschlußverbindung mit dem Türschließergehäuse (26) bildende Anschlagrippe (11) aufweist und wobei die Schenkelflächen (3, 4) des Haubenhalters (1) in Längsrichtung des Türschließergehäuses (26) mit diesem überlappen, an der dem Türschließergehäuse (26) zugewandten Seite jeweils eine der federnden Rastzungen (13, 14; 13a, 14a), an der der Abdeckhaube (19) zugewandten Seite unter Bildung der flächigen Abstützung der Abdeckhaube (19) jeweils eine Klemmfeder (17, 18) zur Herstellung der Klemmverbindung mit der Abdeckhaube (19) und jeweils einen gegen die Abdeckhaube (19) vorstehenden federnden Positionierarm (15, 16) aufweisen.

11. Haubenhalter nach einem der vorhergehenden Ansprüche, dadurch gekennzeichnet, daß der Haubenhalter (1) bezüglich einer längs des Türschließergehäuses (26) senkrecht zu dessen Montageebene verlaufenden Mittelebene symmetrisch ausgebildet ist.

12. Haubenhalter nach einem der vorhergehenden Ansprüche, dadurch gekennzeichnet, daß der Haubenhalter (1) als Kunststoff-Spritzgußteil ausgebildet ist.

## Claims

1. A cover holder (1) on covers (19) for cylindrical door closer housings (26), which is held in the installed position against the cover (19) and against the door closer housing (26) and has at least one retaining spring (13, 14; 13a, 14a) for supporting the cover (19) on the door closer housing (26), the cover (19) being mounted on the door closer housing (26) in a rotationally secure manner and the retaining spring(s) (13, 14; 13a, 14a) being locked on the door closer housing (26) in the installed position,
characterised in
that the cover holder (1) is a part that is separately mountable on the cover (19) and has, as retaining springs (13, 14; 13a, 14a), at least two resilient catch tongues (13, 14; 13a, 14a) which, supported in the installed position between the highest point of the cylindrical surface and on that portion of the cylindrical surface of the door closer housing (26) which faces the mounting surface of the door closer housing (26), at a distance from each other in the circumferential direction of the cylindrical surface, engage behind the cylindrical surface.

2. A cover holder according to claim 1 on covers (19) for door closer housings (26) arranged on a base, characterised in that the retaining spring(s) (13, 14; 13a, 14a) brace(s) the cover (19) against the base of the door closer housing (26).

3. A cover holder according to claim 1 or 2, characterised in that the retaining spring(s) (13, 14; 13a, 14a) support(s) the cover (19) under bias.

4. A cover holder according to any one of the preceding claims, characterised in that the retaining spring(s) (13, 14; 13a, 14a) is (are) constructed to be rounded, preferably with a cylindrical cross-section, at the ends acting on the door closer housing (26).

5. A cover holder according to any one of the preceding claims, characterised in that, in the installed position, the cover holder (1) is supported positively at a bearing surface (12) against an opposite surface of the door closer housing (26).

6. A cover holder according to any one of the preceding claims, characterised in that the cover holder (1) is supported on the cover (19) in planar contact.

7. A cover holder according to any one of the preceding claims, characterised in that the cover holder (1) is supported on the cover (19) via resilient positioning arms (15, 16).

8. A cover holder according to any one of the preceding claims, characterised in that the cover holder (1) is held against the cover (19) in a clamping manner.

9. A cover holder according to any one of the preceding claims, wherein the cover holder (1) has a catch projection (9) which projects beyond the door closer housing (26) in the longitudinal direction thereof and which is resilient in that direction, and is separably locked to the cover (19) at that catch projection (9) by means of a catch receiver (22) provided at the associated end face (20) of the cover (19), characterised in that the cover holder (1) supports the cover (19) which is locked to it on the door closer housing (26) *via* the retaining spring(s) (13a, 14a) in such a manner that it is locked against removal from the door closer housing (26).

10. A cover holder according to claim 9, characterised in that the cover holder (1) is constructed to be substantially U-shaped in cross-section, the bridge face (2) of the cover holder (1) being associated with one end face (20) of the cover (19) and with the corresponding end face of the door closer housing (26), and having, on the side towards the cover (19), a resilient catch tongue (8) provided with the catch projection (9) and, on the side towards the door closer housing (26), a stop rib (11) which is open in a U-shape and forms the bearing surface (12) for positive connection with the door closer housing (26), and the limb faces (3, 4) of the cover holder (1) overlapping the door closer housing (26) in the longitudinal direction thereof and each having, on the side towards the door closer housing (26), a respective one of the resilient catch tongues (13, 14; 13a, 14a) and, on the side towards the cover (19) and forming the planar-contact support of the cover (19), a respective clamping spring (17, 18) for making the clamping connection with the cover (19), and a respective resilient positioning arm (15, 16) projecting towards the cover (19).

11. A cover holder according to any one of the preceding claims, characterised in that the cover holder (1) is constructed symmetrically with respect to a central plane extending in the longitudinal direction of the door closer housing (26) perpendicular to the mounting plane thereof.

12. A cover holder according to any one of the preceding claims, characterised in that the cover holder (1) is constructed in the form of an injection-moulded plastics article.

## Revendications

1. Elément de maintien (1) pour des couvercles (19) de boîtiers cylindriques (26) de ferme-porte, qui est maintenu sur le couvercle (19) ainsi que sur le boîtier de ferme-porte (26) en position de montage et qui présente au moins un ressort de maintien (13, 14 ; 13a, 14a) pour appuyer le couvercle (19) contre le boîtier de ferme-porte (26), le couvercle (19) étant monté en solidarité de rotation sur le boîtier de ferme-porte (26) et le ou les ressorts de maintien (13, 14 ; 13a, 14a) étant enclenchés sur le boîtier de ferme-porte (26) en position de montage, **caractérisé** en ce que l'élément de maintien de couvercle (1) est une pièce pouvant être montée séparément sur le couvercle (19) et présente, comme ressorts de maintien (13, 14; 13a, 14a), au moins deux languettes de crantage élastiques (13, 14; 13a, 14a) qui, en position d'installation, viennent en prise derrière la face d'enveloppe cylindrique du boîtier de ferme-porte (26) en s'appuyant respectivement, à distance l'une de l'autre dans la direction circonférentielle de la face d'enveloppe cylindrique, de part et d'autre du point le plus haut de la face d'enveloppe cylindrique sur la partie de la face d'enveloppe cylindrique du boîtier de ferme-porte (26) qui est tournée vers la face de montage du boîtier de ferme-porte (26).

2. Elément de maintien de couvercle selon la revendication 1, pour des couvercles (19) de boîtiers de ferme-porte (26) disposés sur une surface de base, **caractérisé** en ce que le ou les ressorts de maintien (13, 14 ; 13a, 14a) appuient le couvercle (19) contre la surface de base du boîtier de ferme-porte (26).

3. Elément de maintien de couvercle selon la revendication 1 ou 2, **caractérisé** en ce que le ou les ressorts de maintien (13, 14; 13a, 14a) appuient le couvercle (19) avec précontrainte.

4. Elément de maintien de couvercle selon une des revendications précédentes, **caractérisé** en ce que le ou les ressorts de maintien (13, 14 ; 13a, 14a) sont réalisés arrondis à leur extrémité sollicitant le boîtier de ferme-porte (26), de préférence avec une section cylindrique.

5. Elément de maintien de couvercle selon une des revendications précédentes, **caractérisé** en ce que l'élément de maintien de couvercle (1), en position de montage, s'appuie par une face d'application (12) en engagement positif contre une face antagoniste du boîtier de ferme-porte (26).

6. Elément de maintien de couvercle selon une des revendications précédentes, **caractérisé** en ce que l'élément de maintien de couvercle (1) s'appuie à plat contre le couvercle (19).

7. Elément de maintien de couvercle selon une des revendications précédentes, **caractérisé** en ce que l'élément de maintien de couvercle (1) s'appuie contre le couvercle (19) au moyen de bras de positionnement élastiques (15, 16).

8. Elément de maintien de couvercle selon une des revendications précédentes, **caractérisé** en ce que l'élément de maintien de couvercle (1) est maintenu par serrage sur le couvercle (19).

9. Elément de maintien de couvercle selon une des revendications précédentes, l'élément de maintien de couvercle (1) présentant une saillie de crantage (9) dépassant du boîtier de ferme-porte (26) dans la direction longitudinale de ce dernier et élastique dans cette direction, et étant assemblé par enclenchement au couvercle de manière amovible par cette saillie, au moyen d'un logement de crantage (22) prévu sur la face frontale associée (20) du couvercle (19), **caractérisé** en ce que l'élément de maintien de couvercle (1), au moyen du ou des ressorts de maintien (13a, 14a), appuie le couvercle (19) qui lui est assemblé par enclenchement contre le boîtier de ferme-porte (26), en l'empêchant d'être retiré de ce dernier.

10. Elément de maintien de couvercle selon la revendication 9, **caractérisé** en ce que l'élément de maintien de couvercle (1) est réalisé de section essentiellement en forme U, la face de dos (2) de l'élément de maintien de couvercle (1) étant associée à une face frontale (20) du couvercle (19) ainsi qu'à la face frontale correspondante du boîtier de ferme-porte (26), et présentant, sur le côté tourné vers le couvercle (19), une languette de verrouillage élastique (8) pourvue de la saillie de crantage (9) et, sur le côté tourné vers le boîtier de ferme-porte (26), une nervure de butée (11) ouverte en forme de U et constituant la face d'application (12) pour la liaison positive avec le boîtier de ferme-porte (26), et les faces de branches (3, 4) de l'élément de maintien de couvercle (1) recouvrant le boîtier de ferme-porte (26) dans la direction longitudinale de ce dernier et présentant respectivement, sur le côté tourné vers le boîtier de ferme-porte (26), une des languettes de crantage élastiques (13, 14 ; 13a, 14a), et, sur le côté tourné vers le couvercle (19), en formant l'appui à plat du couvercle (19), un ressort de serrage (17, 18) pour réaliser l'assemblage par serrage avec le couvercle (19), et enfin un bras de positionnement élastique (15, 16) faisant saillie contre le couvercle (19).

11. Elément de maintien de couvercle selon une des revendications précédentes, **caractérisé** en ce que l'élément de maintien de couvercle (1) est réalisé symétrique par rapport à un plan médian s'étendant le long du boîtier de ferme-porte (26) perpendiculairement au plan de montage de ce dernier.

12. Elément de maintien de couvercle selon une des revendications précédentes, **caractérisé** en ce que l'élément de maintien de couvercle (1) est réalisé sous la forme d'une pièce moulée par injection de matière plastique.
